# EUROPÄISCHE PATENTSCHRIFT

(11) **EP 4 488 485 B1**
(45) Veröffentlichungstag und Bekanntmachung des Hinweises auf die Patenterteilung: **01.07.2026**
(21) Anmeldenummer: 24186303.4
(22) Anmeldetag: 03.07.2024
(51) Int. Cl.: E06B 3/96, E06B 3/964, E06B 3/968

(54) **STOSSVERBINDER ZUM VERBINDEN ZWEIER HOHLPROFILE**
BUTT JOINT FOR JOINING TWO HOLLOW PROFILES
RACCORD BOUT À BOUT POUR RELIER DEUX PROFILÉS CREUX

(30) Priorität: 05.07.2023 DE 102023117741
(43) Veröffentlichungstag der Anmeldung: 08.01.2025
(73) Patentinhaber: Hydro Building Systems Lüdenscheid GmbH, 58511 Lüdenscheid (DE)
(72) Erfinder: Volkelt, Thomas, 58089 Hagen (DE); Achtermann, Holger, 58513 Lüdenscheid (DE)
(74) Vertreter: Meissner Bolte Partnerschaft mbB

(56) Entgegenhaltungen:
- DE-B3- 102015 007 804
- DE-C1- 10 115 330

## Beschreibung

Die vorliegende Erfindung betrifft Stoßverbinder zum Verbinden zweier Hohlprofile, insbesondere Hohlprofile für Fenster- oder Türrahmen.

Wärmegedämmte Aluminiumrahmen weisen üblicherweise zwei Aluminium-Hohlprofile, welche auch als Halbschalen bekannt sind, auf, die durch einen oder mehrere Isolierstege miteinander verbunden, jedoch thermisch voneinander getrennt sind. Um eine T-förmige Stoßverbindung zwischen zwei Aluminiumhohlprofilen herzustellen, wie dies beispielsweise in T-Verbindungen der Fall ist, ist es bekannt, je einen Stoßverbinder pro Hohlkammer des Aluminium-Hohlprofils vorzusehen. Dabei werden die Stoßverbinder beispielsweise an dem ersten Hohlprofil der T-Verbindung angeschraubt. Das zweite Hohlprofil wird dann mit seinen Hohlkammern auf die Eckverbinder aufgeschoben und beispielsweise mit Spannstiften am Eckverbinder befestigt, so dass die beiden Hohlprofile senkrecht miteinander verbunden sind.

Um die Verbindung zwischen dem zweiten Hohlprofil und dem Stoßverbinder noch weiter zu verbessern und eine Abdichtung des Stoßbereichs zu erzielen, ist es ferner bekannt, Klebstoff durch den Stoßverbinder in die Hohlprofile
einzubringen. DE 101 15 330 C1 sowie DE 10 2015 007 804 B3 betreffen einen Stoßverbinder zum Verbinden zweier Hohlprofile.

Ein aus dem Stand der Technik bekannter Stoßverbinder ist der DE 10 2018 116 721 A1 zu entnehmen. Aus dieser Schrift sind Stoßverbinder mit seitlichen Ausnehmungen bekannt, welche als Verteilungskanäle (8, 9) für den Klebstoff dienen. Derartige, seitliche Verteilerkanäle, welche in Längsrichtung der Stoßverbinder verlaufen, sind in der Regel sehr aufwendig und teuer in der Herstellung. Lange Verteilerkanäle um den Kleb- bzw. Dichtstoff an die jeweiligen Flächen zu transportieren können dazu führen, dass der Klebstoff in Bereiche wandert, in denen er nicht benötigt wird. Auch wird durch die langen Verteilerkanäle (8, 9) eine große Menge an Kleb- bzw. Dichtstoffen benötigt, um den benötigten Halt bzw. die geforderte Dichtigkeit der Hohlprofile zu erzielen.

Auf Grundlage der oben genannten Problemstellung, liegt der vorliegenden Erfindung die Aufgabe zu Grunde, einen neuartigen Stoßverbinder anzugeben, welcher einfach und kostengünstig in der Herstellung ist und gleichzeitig die Verwendung des Klebstoffs auf die relevanten Stellen der Hohlprofile beschränkt.

Erfindungsgemäß wird die oben genannten Aufgabe durch den Gegenstand des unabhängigen Patentanspruchs 1 gelöst. Vorteilhafte Weiterbildungen des Stoßverbinders sind in den abhängigen Ansprüchen angegeben.

Demgemäß betrifft die vorliegende Erfindung einen Stoßverbinder zum Verbinden zweier Hohlprofile, insbesondere Hohlprofile für Fenster- oder Türrahmen, wobei der Stoßverbinderfolgendes aufweist:
- ein Gehäuse, insbesondere Strangpressprofilgehäuse, mit einer ersten Seitenwand und einer gegenüberliegenden, zweiten Seitenwand;
- einen Einfüllkanal zum Einfüllen von Kleb- und/oder Dichtstoffen, wobei sich der Einfüllkanal in Längsrichtung des Gehäuses, zwischen den Seitenwänden erstreckt; und
- eine erste Queröffnung insbesondere Querbohrung, welche sich durch die erste Seitenwand in den Einfüllkanal erstreckt, wobei der Stoßverbinder eine zweite Queröffnung, insbesondere Querbohrung, aufweist, welche sich durch die erste Seitenwand in den Einfüllkanal erstreckt, und wobei die zweite Queröffnung in Längsrichtung des Einfüllkanals gegenüber der ersten Queröffnung versetzt ist.

Mit anderen Worten, durch die vorliegende Erfindung vorgeschlagen, die länglichen Seitenkanäle, das heißt die nutartigen Längsfräsungen durch Queröffnungen zu ersetzen, welche sich im Wesentlichen senkrecht durch zumindest die erste Seitenwand des Einfüllkanals erstreckt. Bei der ersten Queröffnung kann es sich beispielsweise um eine Querbohrung handeln, welche den Innenraum des Einfüllkanals mit den Seitenflächen verbindet. Somit kann ein punktuelles Abdichten bzw. Verkleben der jeweiligen Hohlprofile erzielt werden. In manchen Ausführungsformen weist der erfindungsgemäße Stoßverbinder eine Vielzahl an Queröffnungen auf, wodurch der Klebe- bzw. Dichtstoff lediglich punktuell an die benötigten Stellen der Hohlprofile geleitet wird. Der erfindungsgemäße Stoßverbinder ist weitaus einfacher in der Herstellung, da keine Längsfräsungen notwendig sind. Vielmehr kann beispielsweise durch eine einzige Querbohrung eine ausreichende Verteilung des Kleb- bzw. Dichtstoffs erreicht werden. Durch die punktuelle Verteilung der Kleb- bzw. Dichtstoffe kann ferner Kleb- bzw. Dichtstoff eingespart werden.

Nach einer weiteren Ausführungsform verläuft die erste Seitenwand zumindest bereichsweise, um die Queröffnung herum, senkrecht zu einer Längsrichtung der ersten Queröffnung. Mit anderen Worten, die Queröffnung ist im Wesentlichen senkrecht zur Seitenwand des Stoßverbinders angeordnet. Hierdurch wird der Herstellungsprozess weiter vereinfacht und die Verteilungsstrecke zwischen dem Einfüllkanal und den Seitenflächen des Stoßverbinders weiter reduziert.

Nach einer weiteren Ausführungsform weist der Stoßverbinder einen Schraubkanal zur Aufnahme eines Befestigungselements, insbesondere einer Stanzschraube, auf, wobei der Schraubkanal senkrecht oder parallel zur Längsrichtung des Einfüllkanals verläuft. Der Schraubkanal ist insbesondere vom Einfüllkanal getrennt und dient der Befestigung des Stoßverbinders mit dem ersten Hohlprofil, wie dies später näher erläutert werden wird. Durch das Vorsehen der platzsparenden Queröffnungen gemäß des erfindungsgemäßen Stoßverbinders wird ferner erreicht, dass der Schraubkanal großräumiger ausgestattet werden kann, so dass die Befestigungselemente einfacher eingebracht und mit dem entsprechenden Hohlprofil verschraubt werden können. Nach einer weiteren Ausführungsform ist der Einfüllkanal außerhalb des Schraubkanals angeordnet.

Gemäß Realisierungen des erfindungsgemäßen Stoßverbinders ist vorgesehen, dass der Schraubkanal und der Einfüllkanal zumindest teil- oder bereichsweise als ein und derselbe Kanal ausgeführt sind, welcher zur Aufnahme eines Befestigungselements, insbesondere einer Stanzschraube, und zum Einfüllen von Kleb- und/oder Dichtstoffen dient.

Dabei bietet es sich an, dass sich die erste Queröffnung durch die zweite Seitenwand in den Kanal erstreckt, welcher zur Aufnahme eines Befestigungselements, insbesondere einer Stanzschraube, und zum Einfüllen von Kleb- und/oder Dichtstoffen dient.

Alternativ oder zusätzlich hierzu weist der Stoßverbinder eine zweite Queröffnung auf welche sich durch die erste Seitenwand in den Kanal erstreckt, welcher zur Aufnahme eines Befestigungselements, insbesondere einer Stanzschraube, und zum Einfüllen von Kleb- und/oder Dichtstoffen dient, und wobei die zweite Queröffnung in Längsrichtung des Einfüllkanals gegenüber der ersten Queröffnung (448) versetzt ist.

Nach einer weiteren Ausführungsform erstreckt sich die erste Queröffnung durch die zweite Seitenwand in den Einfüllkanal. Mit anderen Worten, gemäß dieser Ausführungsform erstreckt sich die erste Queröffnung lateral durch den gesamten Stoßverbinder, das heißt zwischen der ersten und zweiten Seitenwand. Dabei schneidet die Queröffnung den Einfüllkanal zumindest teilweise, so dass Kleb- bzw. Dichtstoffe, welche in den Einfüllkanal eingebracht werden, durch die erste Queröffnung auf beide Seiten des Stoßverbinders geleitet werden können.

Gemäß dieser Ausführungsvariante ist somit lediglich eine einzige Queröffnung, zum Beispiel Querbohrung, notwendig um den Kleb- bzw. Dichtstoff auf die beiden gegenüberliegenden Seiten des Stoßverbinders zu befördern. Auch hierdurch wird der Herstellungsaufwand für den erfindungsgemäßen Stoßverbinder weiter verringert.

Gemäß der Erfindung weist der Stoßverbinder eine zweite Queröffnung, insbesondere Querbohrung, auf, welche sich durch die erste Seitenwand in den Einfüllkanal erstreckt, wobei die zweite Queröffnung in Längsrichtung des Einfüllkanals gegenüber der ersten Queröffnung versetzt ist. Dabei kann die erste Queröffnung insbesondere näher am ersten Längsende des Stoßverbinders angeordnet sein als die zweite Queröffnung. Hierdurch kann auch bei besonders langen Stoßverbindern effizient Kleb- bzw. Dichtstoff eingespart werden.

Nach einer weiteren Ausführungsform ist ein Trennelement, insbesondere eine Rundschnur, derart im Einfüllkanal zwischen der ersten und zweiten Queröffnung angeordnet, dass das Trennelement den Einfüllkanal in separate Kammern unterteilt und Kleb- und/oder Dichtstoff nicht zwischen den Kammern fließen kann. Dies ist besonders bei den oben bereits erwähnten, langen Stoßverbindern hilfreich, da durch diese Ausführungsform auf einfache Weise Kleb- bzw. Dichtstoffs selektiv an mehrere Stellen der Seitenwände des Stoßverbinders geleitet werden kann. Dabei kann die erste Kammer durch eine Öffnung des Einfüllkanals an einer ersten Längsseite des Stoßverbinders befüllt werden, wobei die zweite Kammer an einer gegenüberliegenden Öffnung an einem zweiten Längsende des Stoßverbinders befüllt werden kann.

Nach einer weiteren Ausführungsform erstreckt sich der Einfüllkanal zwischen einem ersten und einem zweiten Ende entlang einer Längsrichtung des Gehäuses, wobei wenigstens eines der beiden Enden mit einer Ausnehmung, insbesondere einer Fräsung, versehen ist, und wobei sich die Fräsung vorzugsweise zwischen der ersten und zweiten Seitenwand erstreckt. Durch die Ausnehmungen an den Längsenden des Stoßverbinders können auch die beiden Längsenden des Stoßverbinders auf einfache Weise mit Kleb- bzw. Dichtstoff beaufschlagt werden. Ferner können die Ausnehmungen das Einfüllen des Kleb- bzw. Dichtstoffs in den Einfüllkanal vereinfachen, da hierdurch die Einfüllfläche vergrößert werden kann. Nach einem weiteren Aspekt betrifft die vorliegende Erfindung einen Tür- oder Fensterrahmen mit einem ersten Hohlprofil und einem rechtwinklig mit dem ersten Hohlprofil verbundenem zweiten Hohlprofil, wobei zur Verbindung des ersten und zweiten Hohlprofils ein oben genannter Stoßverbinder vorgesehen ist. Nach einer weiteren Ausführungsform ist der Stoßverbinder mit dem ersten Hohlprofil verschraubt und in dem zweiten Hohlprofil aufgenommen. Dabei kann der Stoßverbinder in dem zweiten Hohlprofil verklebt sein.

Nachfolgend wird die vorliegende Erfindung mit Bezug auf die in den Figuren dargestellten Ausführungsformen näher erläutert.

Dabei zeigen:
- FIG. 1: eine perspektivische Explosionsdarstellung einer Stoßverbindung zwischen zwei Hohlprofilen mit Hilfe von Stoßverbindern;
- FIG. 2: eine perspektivische Darstellung eines der in FIG. 1 gezeigten Stoßverbindern;
- FIG. 3: Vorder-, Seiten- und Rückansicht des Stoßverbinders gemäß FIG. 2;
- FIG. 4: Vorder-, Seiten- und Draufsicht auf einen Stoßverbinder;
- FIG. 5: Vorder-, Seiten- und Draufsicht eines Stoßverbinders;
- FIG. 6: perspektivische Explosionsdarstellung einer Stoßverbindung zwischen zwei Hohlprofilen mit Stoßverbindern gemäß der vorliegenden Erfindung;
- FIG. 7: perspektivische Ansicht eines der in FIG. 6 gezeigten Stoßverbindern; und
- FIG. 8: Vorder-, Seiten- und Draufsicht des erfindungsgemäßen Stoßverbinders gemäß der Ausführungsform aus FIG. 7.

Die FIG. 1 zeigt eine perspektivische Ansicht einer Stoßverbindung zweier Hohlprofile, wie diese beispielsweise bei Fenster- oder Türrahmen verwendet wird, um T-Verbindungen zu erstellen. Selbstverständlich sind die erfindungsgemäßen Stoßverbinder jedoch für jegliche, rechtwinklige Verbindung zweier Hohlprofile verwendbar.

Ein erstes Hohlprofil 102 weist zwei Halbschalen 104, 106 auf. Bei der ersten Halbschale 104 kann es sich dabei um eine außenseitige Halbschale handeln, während es sich bei der zweiten Halbschale 106 um eine innenseitige Halbschale handelt. Die beiden Halbschalen 104, 106 sind beispielsweise aus Aluminium gefertigt. Es handelt sich hierbei insbesondere um Aluminium-Strangpressprofile, welche jeweils eine Hohlkammer und Verbindungsnuten aufweisen.

Die beiden Halbschalen 104, 106 sind über einen oder mehrere Isolierstege 108 miteinander verbunden. Die Isolierstege 108 dienen dazu, Wärmebrücken zwischen den aus Aluminium gefertigten Halbschalen 104, 106 zu unterbinden.

Ein zweites Hohlprofil 112 weist zwei Halbschalen 114, 116 auf. Bei der ersten Halbschale 114 kann es sich dabei um eine außenseitige Halbschale handeln, während es sich bei der zweiten Halbschale 116 um eine innenseitige Halbschale handelt. Die beiden Halbschalen 114, 116 sind beispielsweise aus Aluminium gefertigt. Es handelt sich hierbei insbesondere um Aluminium-Strangpressprofile, welche jeweils eine Hohlkammer und weitere Verbindungsnuten aufweisen.

Die beiden Halbschalen 114, 116 des zweiten Hohlprofils 112 sind über einen oder mehrere Isolierstege 118 miteinander verbunden. Die Isolierstege 118 dienen dazu, Wärmebrücken zwischen den aus Aluminium gefertigten Halbschalen 114, 116 zu unterbinden.

Die beiden Hohlprofile 102, 112 sind über die schematisch dargestellten Stoßverbinder 120, 122 rechtwinklig miteinander verbunden. Hierzu werden die Stoßverbinder 120, 122 über Befestigungselemente 124, wie die hier gezeigten Stanzschrauben, mit dem ersten Hohlprofil 102 verbunden. Ein erster Stoßverbinder 120 wird mit der ersten Halbschale 104 verbunden, während ein zweiter Stoßverbinder 122 mit der zweiten Halbschale 106 verbunden wird. Die Stoßverbinder werden jeweils in entsprechende Nuten der Halbschalen 104, 106 eingeschoben und an der gewünschten Stoßstelle durch die Befestigungselemente 124 fixiert. Hierzu können die Befestigungselemente 124 durch einen später näher erläuterten Schraubkanal in das Innere der Stoßverbinder eingebracht und somit schließlich mit dem ersten Hohlprofil 102 verbunden werden.

Das zweite Hohlprofil 112 wird auf die Stoßverbinder 120, 122 aufgesteckt. Dabei werden die Stoßverbinder 120, 122 in den Halbschalen 114, 116 des zweiten Hohlprofils 112 aufgenommen. Insbesondere wird der erste Stoßverbinder 120 in die außenliegende Halbschale 114 eingeschoben, während der zweite Stoßverbinder 122 in die innenliegende Halbschale 116 eingeführt wird.

Nachdem das zweite Hohlprofil 112 auf die Stoßverbinder 120, 122 aufgeschoben wurde, wird das zweite Hohlprofil 112 mit den Stoßverbindern 120, 122 verbunden. Hierzu weisen die beiden Halbschalen 114, 116 des zweiten Hohlprofils 112 erste Öffnungen 126, 128 auf, welche im aufgeschobenen Zustand des zweiten Hohlprofils 112 gegenüber Stiftaufnahmen 130 der Stoßverbinder 120, 122 ausgerichtet sind. Die ersten Öffnungen 126, 128 ermöglichen somit ein Einbringen von Spannstiften 134, 136 in die Stiftaufnahmen 130 der Stoßverbinder. Entsprechende Öffnungen befinden sich auch auf der gegenüberliegenden Seite der Halbschalen 114, 116 des zweiten Hohlprofils 112, wodurch weitere Spannstifte 138, 140 in die Stiftaufnahmen 130 eingebracht werden können, um das zweite Hohlprofil 112 gegenüber den Stoßverbindern 120, 122 und somit gegenüber dem ersten Hohlprofil 102, zumindest temporär zu fixieren.

Eine weitere, permanente Verbindung des zweiten Hohlprofils 112 mit dem ersten Hohlprofil 102 kann durch Kleb- bzw. Dichtstoffe erfolgen. Hierzu weisen die beiden Halbschalen 114, 116 des zweiten Hohlprofils 112 Einfüllöffnungen 142, 144 auf. Die Einfüllöffnungen 142, 144 sind in der hier gezeigten Ausführungsform parallel zu den ersten Öffnungen 126, 128 für die Spannstifte 134, 136 angeordnet. Die Einfüllöffnungen 142, 144 sind insbesondere derart angeordnet, dass diese im aufgeschobenen Zustand des zweiten Hohlprofils 112 fluchtend mit einem Einfüllkanal 146 der Stoßverbinder 120, 122 ausgerichtet sind. Kleb- bzw. Dichtstoffe können somit über die Einfüllöffnungen 142, 146 in die jeweiligen Einfüllkanäle 146 der Stoßverbinder 120, 122 eingebracht werden.

Der derart eingebrachte Klebe- bzw. Dichtstoff kann über Queröffnungen 148 punktuell an eine oder mehrere Seitenflächen der Stoßverbinder 120, 122 verteilt werden, um die Stoßverbinder 120, 122 mit dem zweiten Hohlprofil 112 permanent zu verbinden und eine gewünschte Dichtwirkung zu erzielen.

FIG. 2 zeigt eine perspektivische Darstellung des Stoßverbinders 120, 122 gemäß FIG. 1. Der Stoßverbinder weist ein Gehäuse mit einer ersten Seitenfläche 150 sowie einer gegenüberliegenden, zweiten Seitenfläche 152 auf. Die ersten und zweiten Seitenflächen 150, 152 erstrecken sich zwischen einem ersten und zweiten Längsende 154, 156 des Gehäuses der Stoßverbinder 120, 122.

Der oben bereits erwähnte Einfüllkanal 146 zum Einfüllen von Kleb- und/oder Dichtstoffen erstreckt sich parallel zu den Seitenwänden 150, 152, das heißt in Längsrichtung des Gehäuses des Stoßverbinders 120, 122. Der Einfüllkanal ist in der hier dargestellten Ausführungsform insbesondere als Längsbohrung ausgebildet, welche sich zwischen dem ersten und zweiten Längsende 154, 156 des Stoßverbinders 120, 122 erstreckt. Die Stiftaufnahme 130 erstreckt sich ebenfalls in Längsrichtung des Gehäuses, parallel zum Einfüllkanal 146. Die Stiftaufnahme 130 kann insbesondere als Langloch ausgebildet sein, um seitliche Toleranzen bei der (temporären) Montage des zweiten Hohlprofils 112 gegenüber dem ersten Hohlprofil 102 ausgleichen zu können.

Ein Schraubkanal 160 erstreckt sich senkrecht zum Einfüllkanal 146 und zur Stiftaufnahme 130 durch das Gehäuse des Stoßverbinders. Dabei sind der Schraubkanal 160 und der Einfüllkanal 146 derart versetzt zueinander angeordnet, dass sich diese nicht schneiden. Mit anderen Worten, der Schraubkanal ist außerhalb des Einfüllkanals angeordnet. Auch der Schraubkanal 160 kann beispielsweise als Durchgangsbohrung ausgebildet sein. Der Schraubkanal 160 dient zum Einführen des Befestigungselements 124, welches dazu ausgebildet ist den Stoßverbinder 120, 122 am ersten Hohlprofil 102 zu befestigen, das heißt zu verschrauben.

Der Stoßverbinder weist ferner eine erste Queröffnung 148 auf, welche sich durch die erste Seitenwand 150 in den Einfüllkanal 146 erstreckt. Bei der ersten Queröffnung 148 kann es sich um eine Querbohrung handeln, welche sich von der ersten Seitenwand 150 in den Einfüllkanal 146 erstreckt. In der hier dargestellten Ausführungsform erstreckt sich die als Querbohrung ausgebildete, erste Queröffnung 148 insbesondere lateral durch den gesamten Stoßverbinder, das heißt zwischen der ersten und zweiten Seitenwand 150, 152, wie dies insbesondere aus FIG. 3 erkennbar ist.

Die erste Queröffnung 148 bildet einen Verteilungskanal, welcher dazu dient Kleb- und/oder Dichtstoffe, welche in den Einfüllkanal 146 eingebracht werden, punktuell zu einer oder beiden Seitenflächen 150, 152 zu fördern.

Die FIG. 3 zeigt eine Vorderansicht, Seitenansicht und Draufsicht des Stoßverbinders 120, 122 gemäß FIG. 2. Insbesondere aus der rechts oben dargestellten Seitenansicht lässt sich erkennen, dass sich die erste Queröffnung 148, gemäß dieser Ausführungsform, lateral durch das gesamte Gehäuse, das heißt von der ersten zur zweiten Seitenwand 150, 152 erstreckt. Die erste Queröffnung 148 schneidet dabei den sich in Längsrichtung erstreckenden Einfüllkanal 146 im Wesentlichen vollflächig, wodurch ungewollte Strömungswiderstände für den Kleb- bzw. Dichtstoff wirkungsvoll verhindert werden. Es ist jedoch auch denkbar, die erste Queröffnung versetzt zum Einfüllkanal anzuordnen, so dass die Queröffnung den Einfüllkanal nur teilweise schneidet (nicht dargestellt).

Durch die Verteilung der Kleb- bzw. Dichtstoffe mit Hilfe einer Queröffnung können die Seitenwände 150, 152 des Gehäuses des erfindungsgemäßen Stoßverbinders im Wesentlichen frei, das heißt insbesondere ohne Längsfräsungen, ausgebildet werden. In der hier dargestellten Ausführungsform ist beispielsweise die zweite Seitenwand 152 geradlinig ausgebildet und kann somit eine große Anlagefläche zum zweiten Hohlprofil erzielen. Hierdurch wird die Stabilität der Verbindung erhöht. Auch kann durch die gerade Ausbildung der zweiten Seitenwand 152 ein Innenraum 162 des Gehäuses breiter ausgestaltet werden, so dass das Einbringen des Befestigungselements 124 vereinfacht wird.

Eine zweite Ausführungsform eines Stoßverbinders ist der FIG. 4 zu entnehmen. Die FIG. 4 zeigt Vorder-, Seiten- und Draufsicht der zweiten Ausführungsform des Stoßverbinders 220. Der Stoßverbinder 220 gemäß FIG. 4 unterscheidet sich von dem Stoßverbinder 120 gemäß der Figuren 2 und 3 insbesondere dadurch, dass die erste Queröffnung 248 nicht als Durchgangsbohrung, sondern als Sacklochbohrung ausgebildet ist. Insbesondere erstreckt sich die erste Queröffnung lediglich von der ersten Seitenwand 250 in den Einfüllkanal 246. Im Gegensatz zu der Ausführungsform gemäß der Figuren 2 und 3 erstreckt sich die erste Queröffnung 248 dementsprechend nicht komplett lateral durch das Gehäuse zwischen den beiden Seitenwänden.

Die erste Queröffnung 248 der zweiten Ausführungsform gemäß FIG. 4 dient dazu, Klebe- bzw. Dichtstoffe innerhalb des Einfüllkanals 246 ausschließlich in Richtung der ersten Seitenwand 250 zu verteilen. Eine zweite Queröffnung kann vorgesehen sein, welche sich von der zweiten Seitenwand 252 in den Verteilerkanal 246 erstreckt. Diese ist vorzugsweise in Längsrichtung des Stoßverbinders 220 von der ersten Queröffnung 248 beabstandet.

Der Stoßverbinder 320 gemäß FIG. 5 entspricht im Wesentlichen dem Stoßverbinder gemäß der FIG. 4. Demnach sind Bauteile mit gleicher Wirkung mit entsprechenden Bezugszeichen, erhöht um "100" versehen. Auch das Gehäuse des Stoßverbinders 320 gemäß FIG. 5 weist eine erste Queröffnung 348 auf, welche als Sacklochbohrung ausgebildet ist und sich von der ersten Seitenwand 350 in den Einfüllkanal 346 erstreckt. Die zweite Seitenwand 352 ist dabei beispielsweise ohne Queröffnung ausgebildet.

An den lateralen Enden 354, 356 des Gehäuses sind Ausnehmungen 364, 366 angeordnet. Insbesondere handelt es sich bei den Ausnehmungen 364, 366 um Fräsungen, welche sich zwischen der ersten Seitenwand 350 und der zweiten Seitenwand 352 erstrecken. Die Ausnehmungen sind, wie dargestellt, auf Höhe des Einfüllkanals 346 angeordnet. Somit kann Kleb- bzw. Dichtstoff, welcher in den Einfüllkanal 346 eingebracht wird entlang der Längsenden 354, 356 verteilt werden. Klebstoff kann über die Ausnehmungen 364, 366 und die Queröffnung 348 an drei der vier Seitenflächen des Stoßverbinders verteilt werden. Selbstverständlich ist es ebenfalls möglich weitere Queröffnungen vorzusehen, welche dazu dienen, den Klebstoff auch an die zweite Seitenwand 352 zu verteilen.

Die FIG. 6 zeigt eine perspektivische Explosionsdarstellung einer Stoßverbindung zweier Hohlprofile nach einer weiteren Ausführungsform. Der Aufbau der Hohlprofile 402, 412 gemäß FIG. 6 entspricht im Wesentlichen dem Aufbau der Hohlprofile 102, 112 gemäß FIG. 1. Im Einzelnen sind die Halbschalen 404, 406 und die dazugehörigen Isolierstege des ersten Hohlprofils 402 im Wesentlichen identisch zu den Halbschalen des ersten Hohlprofils 102 gemäß FIG. 1. Lediglich die Halbschalen 414, 416 des zweiten Hohlprofils 412 unterscheiden sich von den entsprechenden Halbschalen gemäß FIG. 1. Insbesondere sind die Halbschalen 414, 416 breiter ausgebildet, das heißt der durch das zweite Hohlprofil 412 ausgebildete Quersteg des Fenster- oder Türrahmens ist breiter als der durch das zweite Hohlprofil 112 ausgebildete Quersteg gemäß FIG. 1.

Die Stoßverbindung 400 gemäß FIG. 6 ist mit entsprechend längeren Stoßverbindern 420, 422 ausgestattet. Mit anderen Worten, die Stoßverbinder 420, 422 erstrecken sich weiter in ihrer Längsrichtung, als dies bei den Stoßverbindern 120, 122 der Fall war. Funktionell sind diese jedoch fast identisch zu den Stoßverbindern 120, 122 gemäß den Figuren 1 bis 3, wie dies insbesondere aus den Figuren 7 und 8 ersichtlich ist. Es sei auch erwähnt, dass die Einfüllöffnungen bzw. die Spannmittelöffnungen des zweiten Hohlprofils 412 wiederum mit den entsprechenden Einfüllkanälen bzw. Spannmittelöffnungen der Stoßverbinder 420, 422 übereinstimmen.

Die FIG. 7 zeigt eine perspektivische Ansicht der Stoßverbinder 420, 422 gemäß FIG. 6. In der FIG. 8 sind Vorderansicht, Seitenansicht und Draufsicht der Stoßverbinder 420, 422 gezeigt. Das Gehäuse der Stoßverbinder weist eine erste Seitenwand 450 und eine zweite gegenüberliegende Seitenwand 452 auf. Ein Einfüllkanal 446 erstreckt sich in Längsrichtung des Gehäuses parallel zu und zwischen den beiden Seitenwänden 450, 452. An den lateralen Enden des Gehäuses sind Spannmittelöffnungen 430 vorgesehen, welche dazu dienen, die Spannschrauben aufzunehmen, um eine Vorfixierung des zweiten Hohlprofils 412 gegenüber den Stoßverbindern 420, 422 zu erzielen.

Im Gegensatz zu den Stoßverbindern 120, 122 gemäß FIG. 2, weisen die Stoßverbinder 420, 422 gemäß der FIG. 7 zwei Schraubkanäle 460, 461 auf, welche in Längsrichtung voneinander beabstandet sind. Auch die Schraubkanäle 460, 461 der Stoßverbinder 420, 422 erstrecken sich senkrecht zum Einfüllkanal 446 und schneiden diesen nicht. Jeder der Schraubkanäle 460 dient zum Einführen eines Befestigungsmittels, insbesondere einer Stanzschraube, welches dazu benutzt werden kann, den Stoßverbinder 420, 422 mit dem ersten Hohlprofil 402 zu verbinden.

Aufgrund der langen Ausdehnung in Längsrichtung, weisen die Stoßverbinder 420, 422 gemäß FIG. 7 zwei Queröffnungen 448, 449 auf. Eine erste Queröffnung 448 ist von einer zweiten Queröffnung 449 in Längsrichtung des Gehäuses beabstandet. Die erste und die zweite Queröffnung 448, 449 erstrecken sich von der ersten Seitenwand 450 in den Einfüllkanal 446. Insbesondere erstrecken sich beide Queröffnungen 448, 449 lateral durch das gesamte Gehäuse, das heißt zwischen der ersten Seitenwand 450 und der zweiten Seitenwand 452, wie dies beispielsweise aus der FIG. 8 ersichtlich ist. Es besteht somit eine Verbindung beider Seitenwände 250, 252 mit dem Einfüllkanal 446 an zwei in Längsrichtung voneinander beabstandeten Stellen. Selbstverständlich ist es auch denkbar mehr oder weniger Queröffnungen als die in der Ausführungsform gemäß den Figuren 6 bis 8 dargestellten zwei Queröffnungen vorzusehen. Auch können sich die einen oder mehreren Queröffnungen nur von einer Seitenwand in den Einfüllkanal erstrecken. In diesem Fall sind die Queröffnungen insbesondere als Sacklochbohrungen ausgestaltet, wie dies beispielsweise in FIG. 4 dargestellt ist.

Der FIG. 8 ist ferner zu entnehmen, dass ein Trennelemente 470, insbesondere eine Rundschnur, zwischen der ersten und zweiten Queröffnung 448, 449 angeordnet ist. Das Trennelement 470 unterteilt den Einfüllkanal 446 in separate Kammern. Eine erste Kammer ist mit den beiden Seitenwänden 250, 252 über die erste Queröffnung 448 verbunden. Eine zweite Kammer ist über die zweite Queröffnung 449 mit den beiden Seitenflächen 450, 452 verbunden. Somit kann durch die Ausführungsform gemäß der Figuren 6 bis 8 selektiv Klebstoff über die erste bzw. die zweite Queröffnung 448, 449 an die Seitenwände 450, 452 des Stoßverbinders 420, 422 verteilt werden. Ein Transfer von Klebstoff zwischen den beiden Kammern ist durch das Trennelement 470 im Wesentlichen ausgeschlossen.

Die vorliegende Erfindung ist nicht auf die in den Figuren gezeigten Ausführungsformen beschränkt, sondern ergibt sich aus der Zusammenschau aller in den Ansprüchen offenbarten Merkmale.

### Bezugszeichenliste

- 100, 440: Stoßverbindung
- 102, 402: erstes Hohlprofil
- 104, 404: erste Halbschale
- 106, 406: zweite Halbschale
- 108: Isoliersteg
- 112, 412: zweites Hohlprofil
- 114, 414: erste Profilschale
- 116, 416: zweite Profilschale
- 118: Isoliersteg
- 120, 220, 320, 420: Stoßverbinder
- 122, 124: Stoßverbinder
- 124, 224, 324, 424: Befestigungselement
- 126, 128: Spannmittelöffnung
- 130, 230, 330, 430: Stiftaufnahme
- 134, 136, 136, 138: Spannstift
- 142, 144: Einfüllöffnung
- 146, 246, 346, 446: Einfüllkanal
- 148, 248, 348, 448: Queröffnung
- 150, 250, 350, 450: erste Seitenwand
- 152, 252, 352, 452: zweite Seitenwand
- 154, 354: erstes Längsende
- 156, 356: zweites Längsende
- 160, 460, 461: Schraubkanal
- 162: Innenraum
- 364, 366: Ausnehmung
- 470: Trennelement

## Patentansprüche

1. Stoßverbinder (120, 122, 220, 320, 420, 422) zum Verbinden zweier Hohlprofile, insbesondere Hohlprofile für Fenster- oder Türrahmen, wobei der Stoßverbinder (120, 122, 220, 320, 420, 422) folgendes aufweist:
- ein Gehäuse, insbesondere Strangpressprofilgehäuse, mit einer ersten Seitenwand (150, 250, 350, 450) und einer gegenüberliegenden, zweiten Seitenwand (152, 252, 352, 452);
- einen Einfüllkanal (146, 246, 346, 446) zum Einfüllen von Kleb- und/oder Dichtstoffen, wobei sich der Einfüllkanal (146, 246, 346, 446) in Längsrichtung des Gehäuses, zwischen den Seitenwänden erstreckt;
- eine erste Queröffnung (146, 248, 348, 448), insbesondere Querbohrung, welche sich durch die erste Seitenwand (150, 250, 350, 450) in den Einfüllkanal (146, 246, 346, 446) erstreckt,
**dadurch gekennzeichnet, dass** der Stoßverbinder (420, 422) eine zweite Queröffnung (449), insbesondere Querbohrung, aufweist, welche sich durch die erste Seitenwand (450) in den Einfüllkanal (446) erstreckt, und wobei die zweite Queröffnung in Längsrichtung des Einfüllkanals (446) gegenüber der ersten Queröffnung (448) versetzt ist.

2. Stoßverbinder (120, 122, 220, 320, 420, 422) nach Anspruch 1, wobei die erste Seitenwand (150, 250, 350, 450) zumindest bereichsweise, um die Queröffnung (146, 248, 348, 448) herum, senkrecht zu einer Längsrichtung der ersten Queröffnung (146, 248, 348, 448) verläuft.

3. Stoßverbinder (120, 122, 220, 320, 420, 422) nach Anspruch 1 oder 2, wobei der Stoßverbinder (120, 122, 220, 320, 420, 422) einen Schraubkanal (130, 230, 330, 430) zur Aufnahme eines Befestigungselements, insbesondere einer Stanzschraube, aufweist.

4. Stoßverbinder (120, 122, 220, 320, 420, 422) nach Anspruch 3, wobei der Schraubkanal (130, 230, 330, 430) senkrecht oder parallel zur Längsrichtung des Einfüllkanals (146, 246, 346, 446) verläuft.

5. Stoßverbinder (120, 122, 220, 320, 420, 422) nach Anspruch 3 oder 4, wobei der Einfüllkanal (146, 246, 346, 446) außerhalb des Schraubkanals (130, 230, 330, 430) angeordnet ist.

6. Stoßverbinder (120, 122, 220, 320, 420, 422) nach Anspruch 3, wobei der Schraubkanal (130, 230, 330, 430) und der Einfüllkanal (146, 246, 346, 446) zumindest teil- oder bereichsweise als ein und derselbe Kanal ausgeführt sind, welcher zur Aufnahme eines Befestigungselements, insbesondere einer Stanzschraube, und zum Einfüllen von Kleb- und/oder Dichtstoffen dient.

7. Stoßverbinder (120, 122, 420, 422) nach Anspruch 6,
wobei sich die erste Queröffnung (146, 448) durch die zweite Seitenwand (152, 452) in den Kanal erstreckt, welcher zur Aufnahme eines Befestigungselements, insbesondere einer Stanzschraube, und zum Einfüllen von Kleb- und/oder Dichtstoffen dient.

8. Stoßverbinder (420, 422) nach Anspruch 6 oder 7,
wobei sich die zweite Queröffnung (449) durch die erste Seitenwand (450) in den Kanal erstreckt, welcher zur Aufnahme eines Befestigungselements, insbesondere einer Stanzschraube, und zum Einfüllen von Kleb- und/oder Dichtstoffen dient, und wobei die zweite Queröffnung in Längsrichtung des Einfüllkanals (446) gegenüber der ersten Queröffnung (448) versetzt ist.

9. Stoßverbinder (120, 122, 420, 422) nach einem der Ansprüche 1 bis 8, wobei sich die erste Queröffnung (146, 448) durch die zweite Seitenwand (152, 452) in den Einfüllkanal (146, 446) erstreckt.

10. Stoßverbinder (420, 422) nach Anspruch 1,
wobei ein Trennelement (470), insbesondere eine Rundschnur, derart im Einfüllkanal (446) zwischen der ersten und zweiten Queröffnung angeordnet ist, dass das Trennelement den Einfüllkanal (446) in separate Kammern unterteilt und Kleb- und/oder Dichtstoff nicht zwischen den Kammern fließen kann.

11. Stoßverbinder (320) nach einem der Ansprüche 1 bis 9,
wobei sich der Einfüllkanal (346) zwischen einem ersten und einem zweiten Ende entlang einer Längsrichtung des Gehäuses erstreckt, und wobei wenigstens eines der beiden Enden mit einer Ausnehmung (364, 366), insbesondere einer Fräsung, versehen ist, und wobei sich die Ausnehmung vorzugsweise zwischen der ersten und zweiten Seitenwand (350, 352) erstreckt.

12. Tür- oder Fensterrahmen mit einem ersten Hohlprofil und einem rechtwinklig mit dem ersten Hohlprofil verbundenem zweiten Hohlprofil, wobei zur Verbindung des ersten und zweiten Hohlprofils ein Stoßverbinder (120, 122, 220, 320, 420, 422) nach einem der Ansprüche 1 bis 11 vorgesehen ist.

13. Tür oder Fensterrahmen nach Anspruch 12,
wobei der Stoßverbinder (120, 122, 220, 320, 420, 422) mit dem ersten Hohlprofil verschraubt und in dem zweiten Hohlprofil aufgenommen ist.

## Claims

1. A butt joint (120, 122, 220, 320, 420, 422) for connecting two hollow profiles, in particular hollow profiles for window or door frames, the butt joint (120, 122, 220, 320, 420, 422) comprising:
- a housing, in particular an extruded profile housing, with a first side wall (150, 250, 350, 450) and an opposite second side wall (152, 252, 352, 452);
- a filling channel (146, 246, 346, 446) for filling with adhesives and/or sealants, wherein the filling channel (146, 246, 346, 446) extends in the longitudinal direction of the housing between the side walls;
- a first transverse opening (146, 248, 348, 448), in particular a transverse bore, which extends through the first side wall (150, 250, 350, 450) into the filling channel (146, 246, 346, 446), **characterized in that**
the butt joint (420, 422) comprises a second transverse opening (449), in particular a transverse bore, which extends through the first side wall (450) into the filling channel (446), and wherein the second transverse opening is offset in the longitudinal direction of the filling channel (446) relative to the first transverse opening (448).

2. The butt joint (120, 122, 220, 320, 420, 422) according to claim 1, wherein the first side wall (150, 250, 350, 450) extends, at least in some regions, around the transverse opening (146, 248, 348, 448) perpendicular to a longitudinal direction of the first transverse opening (146, 248, 348, 448).

3. The butt joint (120, 122, 220, 320, 420, 422) according to claim 1 or 2, wherein the butt joint (120, 122, 220, 320, 420, 422) comprises a screw channel (130, 230, 330, 430) for receiving a fastening element, in particular a punching screw.

4. The butt joint (120, 122, 220, 320, 420, 422) according to claim 3, wherein the screw channel (130, 230, 330, 430) extends perpendicular or parallel to the longitudinal direction of the filling channel (146, 246, 346, 446).

5. The butt joint (120, 122, 220, 320, 420, 422) according to claim 3 or 4, wherein the filling channel (146, 246, 346, 446) is arranged outside the screw channel (130, 230, 330, 430).

6. The butt joint (120, 122, 220, 320, 420, 422) according to claim 3, wherein the screw channel (130, 230, 330, 430) and the filling channel (146, 246, 346, 446) are designed, at least partially or in certain areas, as one and the same channel, which serves to accommodate a fastening element, in particular a punching screw, and for filling with adhesives and/or sealants.

7. The butt joint (120, 122, 420, 422) according to claim 6,
wherein the first transverse opening (146, 448) extends through the second side wall (152, 452) into the channel, which serves to accommodate a fastening element, in particular a punching screw, and for filling with adhesives and/or sealants.

8. The butt joint (420, 422) according to claim 6 or 7,
wherein the second transverse opening (449) extends through the first side wall (450) into the channel, which serves to accommodate a fastening element, in particular a punching screw, and for filling with adhesives and/or sealants, and wherein the second transverse opening is offset in the longitudinal direction of the filling channel (446) relative to the first transverse opening (448).

9. The butt joint (120, 122, 420, 422) according to any one of claims 1 to 8, wherein the first transverse opening (146, 448) extends through the second side wall (152, 452) into the filling channel (146, 446).

10. The butt joint (420, 422) according to claim 1,
wherein a separating element (470), in particular a round cord, is arranged in the filling channel (446) between the first and second transverse openings such that the separating element divides the filling channel (446) into separate chambers and adhesive and/or sealant cannot flow between the chambers.

11. The butt joint (320) according to any one of claims 1 to 9,
wherein the filling channel (346) extends between a first and a second end along a longitudinal direction of the housing, and wherein at least one of the two ends is provided with a recess (364, 366), in particular a milling, and wherein the recess preferably extends between the first and second side walls (350, 352).

12. A door or window frame comprising a first hollow profile and a second hollow profile connected at right angles to the first hollow profile, wherein a butt joint (120, 122, 220, 320, 420, 422) according to any one of claims 1 to 11 is provided for connecting the first and second hollow profiles.

13. The door or window frame according to claim 12,
wherein the butt joint (120, 122, 220, 320, 420, 422) is screwed to the first hollow profile and is received within the second hollow profile.

## Revendications

1. Raccord bout à bout (120, 122, 220, 320, 420, 422) destiné à relier deux profilés creux, en particulier des profilés creux pour cadres de fenêtres ou de portes, le raccord bout à bout (120, 122, 220, 320, 420, 422) présentant les éléments suivants :
- un boîtier, en particulier un boîtier de profilé extrudé, comprenant une première paroi latérale (150, 250, 350, 450) et une deuxième paroi latérale opposée (152, 252, 352, 452) ;
- un canal de remplissage (146, 246, 346, 446) destiné à être rempli de matières adhésives et/ou d'étanchéité, le canal de remplissage (146, 246, 346, 446) s'étendant dans une direction longitudinale du boîtier, entre les parois latérales ;
- une première ouverture transversale (146, 248, 348, 448), en particulier un perçage transversal, qui s'étend à travers la première paroi latérale (150, 250, 350, 450) dans le canal de remplissage (146, 246, 346, 446),
**caractérisé en ce que**
le raccord bout à bout (420, 422) présente une deuxième ouverture transversale (449), en particulier un perçage transversal, qui s'étend à travers la première paroi latérale (450) dans le canal de remplissage (446), la deuxième ouverture transversale étant décalée par rapport à la première ouverture transversale (448) dans une direction longitudinale du canal de remplissage (446).

2. Raccord bout à bout (120, 122, 220, 320, 420, 422) selon la revendication 1,
dans lequel la première paroi latérale (150, 250, 350, 450) court, au moins localement, autour de l'ouverture transversale (146, 248, 348, 448), verticalement par rapport à une direction longitudinale de la première ouverture transversale (146, 248, 348, 448).

3. Raccord bout à bout (120, 122, 220, 320, 420, 422) selon la revendication 1 ou 2,
dans lequel le raccord bout à bout (120, 122, 220, 320, 420, 422) présente un canal de vissage (130, 230, 330, 430) destiné à recevoir un élément de fixation, en particulier une vis de poinçonnage.

4. Raccord bout à bout (120, 122, 220, 320, 420, 422) selon la revendication 3,
dans lequel le canal de vissage (130, 230, 330, 430) court verticalement ou parallèlement à la direction longitudinale du canal de remplissage (146, 246, 346, 446).

5. Raccord bout à bout (120, 122, 220, 320, 420, 422) selon la revendication 3 ou 4,
dans lequel le canal de remplissage (146, 246, 346, 446) est agencé à l'extérieur du canal de vissage (130, 230, 330, 430).

6. Raccord bout à bout (120, 122, 220, 320, 420, 422) selon la revendication 3,
dans lequel le canal de vissage (130, 230, 330, 430) et le canal de remplissage (146, 246, 346, 446) sont réalisés, au moins en partie ou localement, sous la forme d'un seul et même canal qui sert à recevoir un élément de fixation, en particulier une vie de poinçonnage, et à être rempli de matières adhésives et/ou d'étanchéité.

7. Raccord bout à bout (120, 122, 420, 422) selon la revendication 6,
dans lequel la première ouverture transversale (146, 448) s'étend à travers deuxième paroi latérale (152, 452) dans le canal qui sert à recevoir un élément de fixation, en particulier une vie de poinçonnage, et à être rempli de matières adhésives et/ou d'étanchéité.

8. Raccord bout à bout (420, 422) selon la revendication 6 ou 7,
dans lequel la deuxième ouverture transversale (449) s'étend à travers la première paroi latérale (450) dans le canal qui sert à recevoir un élément de fixation, en particulier une vis de poinçonnage, et à être rempli de matières adhésives et/ou d'étanchéité, la deuxième ouverture transversale étant décalée par rapport à la première ouverture transversale (448) dans une direction longitudinale du canal de remplissage (446).

9. Raccord bout à bout (120, 122, 420, 422) selon l'une des revendications 1 à 8,
dans lequel la première ouverture transversale (146, 448) s'étend à travers la deuxième paroi latérale (152, 452) dans le canal de remplissage (146, 446).

10. Raccord bout à bout (420, 422) selon la revendication 1,
dans lequel un élément de séparation (470), en particulier un cordon à section circulaire, est agencé dans le canal de remplissage (446) entre la première et la deuxième ouverture transversale de telle sorte que l'élément de séparation divise le canal de remplissage (446) en chambres séparées et que la matière adhésive et/ou d'étanchéité ne peut pas s'écouler entre les chambres.

11. Raccord bout à bout (320) selon l'une des revendications 1 à 9,
dans lequel le canal de remplissage (346) s'étend entre une première et une deuxième extrémité le long d'une direction longitudinale du boîtier, l'une au moins des deux extrémités étant pourvue d'un évidement (364, 366), en particulier d'un fraisage, et l'évidement s'étendant de préférence entre la première et la deuxième paroi (350, 352).

12. Cadre de porte ou de fenêtre comprenant un premier profilé creux et un deuxième profilé creux relié à angle droit au premier profilé creux, dans lequel il est prévu, pour relier le premier et le deuxième profilé creux, un raccord bout à bout (120, 122, 220, 320, 420, 422) selon l'une des revendications 1 à 11.

13. Cadre de porte ou de fenêtre selon la revendication 12,
dans lequel le raccord bout à bout (120, 122, 220, 320, 420, 422) est vissé avec le premier profilé creux et est reçu dans le deuxième profilé creux.
